# EUROPÄISCHE PATENTSCHRIFT

(11) **EP 0 852 078 B1**
(45) Veröffentlichungstag und Bekanntmachung des Hinweises auf die Patenterteilung: **01.12.1999**
(21) Anmeldenummer: 96929179.8
(22) Anmeldetag: 10.09.1996
(51) Int. Cl.: H01R 4/24, H01R 9/07

(54) **VERFAHREN ZUR KONTAKTIERUNG EINER VIELPOLIGEN FEDERLEISTE**
PROCESS FOR CONTACTING A MULTI-POLE CONNECTOR
PROCEDE DE RACCORDEMENT D'UN CONNECTEUR FEMELLE MULTIPOLAIRE

(30) Priorität: 21.09.1995 DE 19535109
(43) Veröffentlichungstag der Anmeldung: 08.07.1998
(73) Patentinhaber: SIEMENS AKTIENGESELLSCHAFT, 80333 München (DE)
(72) Erfinder: ZELL, Karl, D-82343 Niederpöcking (DE); SEIBOLD, Jürgen, D-82065 Baierbrunn (DE); SEIDEL, Peter, D-82194 Gröbenzell (DE)
(86) Internationale Anmeldenummer: DE9601701
(87) Internationale Veröffentlichungsnummer: WO9711509

(56) Entgegenhaltungen:
- US-A- 5 041 009
- US-A- 5 277 616
- US-A- 5 368 505

## Beschreibung

Die vorliegende Erfindung betrifft ein Verfahren zur Kontaktierung einer vielpoligen Federleiste für Steckverbindungen mit Anschlußdrähten.

Bei den bekannten Federleisten wird bei der Montage die Anschlußdrahtzuführung und Kontaktierung der Anschlußdrähte bei zweireihigen nebeneinanderliegenden Federleistenelementen von der Seite her mittels spezieller Kontaktierwerkzeuge durchgeführt. Danach werden die einzelnen bestückten Federleistenelemente voneinander getrennt und zu einer mehrreihigen Federleiste zusammengesetzt (-geschnappt, -gepreßt, usw.). Dies ist umständlich und führt außerdem zu einer Zugbelastung der Anschlußdrähte. Daher müssen mittels eines gesonderten Crimpwerkzeugs Crimpanordnungen zur Entlastung der Schneidklemmen vorgesehen werden.

Aus der US-A-5368505 ist z. B. eine vielpolige Federleiste bekannt, welche aus mehreren parallel angeordneten Kunststoffplatten modular aufgebaut ist. Dabei nimmt jede Kunststoffplatte eine Reihe von Kontakten mit daran einstückig angeformten Schneidklemmen auf, wobei jedoch vor dem Zusammenfügen der einzelnen Kunststoffscheiben die Schneidklemmen jeder Kunststoffplatte mittels eines besonderen Werkzeugs mit den ihnen zugeordneten Anschlußdrähten verbunden werden.

Aufgabe der vorliegenden Erfindung ist es, ein Verfahren zur Kontaktierung einer vielpoligen Federleiste für Steckverbindungen mit Anschlußdrähten anzugeben, welches einfacher durchführbar ist und nicht so aufwendig wie das bekannte Verfahren ist.

Diese Aufgabe wird für ein Verfahren der oben genannten Art erfindungsgemäß dadurch gelöst, daß die Federleiste aus mehreren inneren und einem Paar äußerer Kunststoffplatten zusammengesetzt wird, wobei die inneren Kunststoffplatten derart ausgebildet sind, daß eine ihrer Seiten zur Aufnahme von Schneidklemmen und mit diesen einstückig verbundenen Kontaktfedern ausgebildet ist, während die andere Seite entsprechend geformte angespritzte Druckstücke aufweist, die zum Eindrücken der Anschlußdrähte in die Schneidklemmen dienen, und die äußeren Kunststoffplatten auf einer ihrer Seiten entweder gleichartige Druckstücke und Preßzapfen oder Aufnahmen aufweisen,
daß von zwei gegenüberliegenden Seite eine Seite Aufnahmen für auf der anderen Seite angebrachte Preßzapfen aufweist,
daß die mit den Schneidklemmen und Kontaktfedern vormontierten Kunststoffplatten durch die in Preßpassung ausgeführten Preßzapfen innerhalb eines Preßwerkzeugs auf Abstand gehalten werden,
daß in diese auf Abstand vormontierten Kunststoffplatten auf Länge geschnittene Anschlußdrähte in Steckrichtung eingeschoben werden, und
daß die Kunststoffplatten mittels des Preßwerkzeugs zusammengedrückt werden.

Das erfindungsgemäße Verfahren besitzt den Vorteil, daß es einfach durchzuführen ist, da die Verwendung spezieller Kontaktierwerkzeuge und spezieller Crimpwerkzeuge entfällt.

Ausgestaltungen der erfindungsgemäßen Kunststoffplatten ergeben sich aus den Unteransprüchen, sowie aus der nachfolgenden Beschreibung einer in der Zeichnung dargestellten Federleiste, bei der das Verfahren gemäß der Erfindung angewendet wird.

In der Zeichnung zeigen
- FIG 1: eine Draufsicht auf eine bestückte Federleiste, bei der das erfindungsgemäße Verfahren zur Anwendung kommt, vor dem Zusammendrücken der Kunststoffplatten,
- FIG 2: einen Querschnitt A-B durch die FIG 1,
- FIG 3: einen Querschnitt C-D durch die FIG 1, und
- FIG 4: einen Querschnitt durch eine Federleiste, bei der das erfindungsgemäße Verfahren zur Anwendung kommt, nach dem Zusammendrücken der Kunststoffplatten.

Die Federleiste 1, bei der das erfindungsgemäße Verfahren zur Anwendung kommt, besteht aus den Kunststoffplatten 2, 3, 4, wobei es sich bei den Kunststoffplatten 2 um innere Kunststoffplatten handelt, die alle den gleichen Aufbau besitzen. Bei den Kunststoffplatten 3 und 4 handelt es sich um äußere Kunststoffplatten. Diese Kunststoffplatten besitzen jeweils auf einer ihrer Seiten eine glatte Oberfläche, welche gleichzeitig Außenflächen der Federleiste 1 bilden.

Die Kunststoffplatten 2 sind auf einer Seite derart ausgebildet, daß sie die Schneidklemmen 6 und die mit diesen verbundenen Kontaktfedern 7 aufnehmen. Auf der anderen Seite der Kunststoffplatten 2 sind angespritzte Druckstücke 8 und 9 angebracht. Von diesen Druckstücken befindet sich das Druckstück 8 innerhalb des Schneidklemmbereichs der Schneidklemmen 6, während sich die Druckstücke 9 jeweils zu beiden Seiten außerhalb des Schneidklemmbereichs der Schneidklemmen 6 befinden.

Die äußeren Druckstücke 9 sind derart ausgebildet, daß sie die Anschlußdrähte 5 zu fast 180° umschließen und auf diese Weise eine Draht führung beim Einführen der Anschlußdrähte 5 in die vormontierten und beabstandeten Kunststoffplatten 2 bilden und darüber hinaus ein Ausweichen der Anschlußdrähte 5 beim Zusammendrücken verhindern. Dadurch wird die Druckfläche der innerhalb des Schneidklemmbereichs der Schneidklemmen 6 liegenden Druckstücke 8 durch eine leichte muldenförmige Vertiefung zum Aufbringen eines hohen Drucks beim Zusammenpressen gebildet.

Weiterhin ist jeweils eine Seite der Kunststoffplatten 2 mit Preßzapfen 10 versehen, die in Aufnahmen 11 auf der gegenüberliegenden Seite eingreifen. Die Preßzapfen 10 weisen eine Preßpassung auf. Bei der dargestellten Federleiste 1 befinden sich die Preßzapfen 10 auf der Seite der Kunststoffplatten 2, auf welcher sich die Druckstücke 8 und 9 befinden.

Die oben gemachten Ausführungen gelten entsprechend für die äußeren Kunststoffplatten 3 und 4.

Es wird nun der eigentliche Kontaktierungsvorgang beschrieben.

Zuerst werden die einzelnen Kunststoffplatten 2 mit den Schneidklemmen 6 und den Kontaktfedern 7, die eine Einheit bilden, bestückt. Dann werden die Kunststoffplatten 2 aufeinander gelegt. Da die Preßzapfen 10 eine Preßpassung aufweisen, werden die Kunststoffplatten 2, solange kein echter Druck durch daß Preßwerkzeug ausgeübt wird, in einem vorgegebenen Abstand zueinander gehalten.

Zwischen diese vormontierten und auf Abstand gehaltenen Kunststoffplatten 2, 3 und 4 werden dann in Steckrichtung der Federleiste 1 von oben die auf Länge geschnittenen Anschlußdrähte 5 eingeführt. Nach der Einführung der Anschlußdrähte 5 werden die Kunststoffplatten 2 mittels eines einfachen Preßwerkzeugs zusammengedrückt. Danach ist der Kontaktierungsvorgang beendet

Bei dem erfindungsgemäßen Verfahren übernehmen die Druckstücke 8 und 9 die Tätigkeit des bei dem bekannten Kontaktierungsverfahren zusätzlich notwendigen Kontaktierwerkzeuges. Außerdem entfällt bei dem erfindungsgemäßen Verfahren die zusätzliche Anwendung eines Crimpwerkzeugs.

## Patentansprüche

1. Verfahren zur Kontaktierung einer vielpoligen Federleiste für Steckverbindungen mit Anschlußdrähten,
**dadurch gekennzeichnet,**
daß die Federleiste (1) aus mehreren inneren und einem Paar äußerer Kunststoffplatten (2, 3, 4) zusammengesetzt wird, wobei die inneren Kunststoffplatten derart ausgebildet sind,
daß eine ihrer Seiten zur Aufnahme von Schneidklemmen (6) und mit diesen einstückig verbundenen Kontaktfedern (7) ausgebildet ist, während die andere Seite entsprechend geformte angespritzte Druckstücke (8, 9) aufweist, die zum Eindrücken der Anschlußdrähte (5) in die Schneidklemmen (6) dienen, und die äußeren Kunststoffplatten (3, 4) auf einer ihrer Seiten entweder gleichartige Druckstücke (8, 9) und Preßzapfen (10) oder Aufnahmen (11) aufweisen,
daß von zwei gegenüberliegenden Seiten eine Seite Aufnahmen (11) für auf der anderen Seite angebrachte Preßzapfen (10) aufweist,
daß die mit den Schneidklemmen (6) und Kontaktfedern (7) vormontierten Kunststoffplatten (2, 3, 4) durch die in Preßpassung ausgeführten Preßzapfen (10) innerhalb eines Preßwerkzeugs auf Abstand gehalten werden,
daß in diese auf Abstand vormontierten Kunststoffplatten (2, 3, 4) auf Länge geschnittene Anschlußdrähte (5) in Steckrichtung der Federleiste (1) eingeschoben werden, und
daß die Kunststoffplatten (2, 3, 4) mittels des Preßwerkzeugs zusammengedrückt werden.

2. Satz von Kunststoffplatten zur Durchführung des Verfahrens nach Anspruch 1, mit inneren und einem Paar äußerer Kunststoffplatten, wobei die inneren Kunststoffplatten derart ausgebildet sind, daß eine ihrer Seiten zur Aufnahme von Schneidklemmen (6) und mit diesen einstückig verbundenen Kontaktfedern (7) ausgebildet ist, während die andere Seite entsprechend geformte angespritzte Druckstücke (8,9) aufweist, die zum Eindrücken von Auschlußdrähten (5) in die Schneidklemmen (6) dienen,
**dadurch gekennzeichnet, daß**
die Druckstücke (8, 9) sowohl innerhalb des Schneidklemmbereichs der in Aufnahmen einer komplementären Kunststoffplatte aufgenommenen Schneidklemmen (6) als auch außerhalb des Schneidklemmbereichs der Schneidklemmen (6) angeordnet sind, und daß die inneren Kunststoffplatten (3) mehrere Preßzapfen (10) und Aufnahmen (11) für die Preßzapfen (10) aufweisen, während eine äußere Kunststoffplatte (4) gleichartige Druckstücke (8, 9) und Preßzapfen (10) und die andere äußere Kunststoffplatte (3) lediglich Aufnahmen (11) aufweist.

3. Kunststoffplatten nach Anspruch 2 zur Durchführung des Verfahrens nach Anspruch 1,
**dadurch gekennzeichnet,**
daß die Druckstücke (9) außerhalb des Schneidklemmbereichs der Schneidklemmen (6) die Anschlußdrähte (5) fast zur Hälfte umschließen.

4. Kunststoffplatten nach Anspruch 2 zur Durchführung des Verfahrens nach Anspruch 1,
**dadurch gekennzeichnet,**
daß die Druckfläche der innerhalb des Schneidklemmbereichs der Schneidklemmen (6) liegenden Druckstücke (8) durch eine leichte muldenförmige Vertiefung des Druckstücks (8) ausgebildet ist.

## Claims

1. Method for making contact between a multi-pole socket connector for plug-in connections and connecting wires,
characterized in that the socket connector (1) is assembled from a plurality of internal, and a pair of external plastic plates (2, 3, 4), the internal plastic plates being constructed in such a way that one of their sides is constructed for holding insulation piercing connecting devices (6) and contact springs (7) integrally connected to the latter, while the other side has correspondingly shaped integrally extruded pressure members (8, 9) which serve to press the connecting wires (5) into the insulation piercing connecting devices (6), and the external plastic plates (3, 4) have on one of their sides either similar pressure members (8, 9) and press pins (10) or receptacles (11), in that of two opposite sides one side has receptacles (11) for press pins (10) fitted on the other side, in that the plastic plates (2, 3, 4) preassembled with the insulation piercing connecting devices (6) and contact springs (7) are held at a spacing inside a press tool by the press pins (10), which are designed with an interference fit,
in that connecting wires (5) cut to length are inserted into these plastic plates (2, 3, 4) preassembled at a spacing in the plug-in direction of the socket connector (1), and
in that the plastic plates (2, 3, 4) are pressed together by means of the press tool.

2. Set of plastic plates for carrying out the method according to Claim 1, having internal, and a pair of external plastic plates, the internal plastic plates being constructed in such a way that one of their sides is constructed for holding insulation piercing connecting devices (6) and contact springs (7) integrally connected to the latter, while the other side has correspondingly shaped integrally extruded pressure members (8, 9) which serve to press connecting wires (5) into the insulation piercing connecting devices (6), characterized in that the pressure members (8, 9) are arranged both inside the insulation piercing region of the insulation piercing connecting devices (6), held in receptacles of a complementary plastic plate, and outside the insulation piercing region of the insulation piercing connecting devices (6), and in that the internal plastic plates (3) have a plurality of press pins (10) and receptacles (11) for the press pins (10), while an external plastic plate (4) has similar pressure members (8, 9) and press pins (10), and the other external plastic plate (3) only has receptacles (11).

3. Plastic plates according to Claim 2 for carrying out the method according to Claim 1,
characterized in that the pressure members (9) enclose virtually half of the connecting wires (5) outside the insulation piercing region of the insulation piercing connecting devices (6).

4. Plastic plates according to Claim 2 for carrying out the method according to Claim 1,
characterized in that the pressure surface of the pressure members (8) situated inside the insulation piercing region of the insulation piercing connecting devices (6) is formed by a slight trough-shaped depression in the pressure member (8).

## Revendications

1. Procédé pour le raccordement à des conducteurs d'un connecteur multipolaire à ressorts pour branchements mâle et femelle,
**caractérisé par le fait**
que le connecteur à ressorts (1) est constitué d'un assemblage de plusieurs plaques intérieures en matière plastique et d'une paire de plaques extérieures en matière plastique (2, 3, 4), la forme des plaques intérieures en matière plastique étant telle que l'un de leurs côtés est prévu pour recevoir des bornes à déplacement d'isolation (6) et des ressorts de contact (7) reliés à ces bornes et formant avec elles une seule pièce, alors que l'autre côté comporte des pièces d'appui (8, 9) extrudées de forme adéquate, qui servent à enfoncer les conducteurs de raccordement (5) dans les bornes à déplacement d'isolation (6) et les plaques extérieures en matière plastique (3, 4) présentant sur un de leurs côtés ou bien des pièces d'appui du même genre (8, 9) et des tenons de pression (10) ou des logements de réception (11),
que l'un des deux côtés qui se font face comporte des logements (11) pour recevoir des tenons de pression (10) placés de l'autre côté,
que les plaques en matière plastique (2, 3, 4), prééquipées des bornes à déplacement d'isolation (6) et des ressorts de contact (7), sont maintenues à une certaine distance l'une de l'autre à l'intérieur d'un outil de serrage par les tenons de pression exécutés en ajustage serré,
que, entre ces plaques en matière plastique (2, 3, 4), prééquipées et maintenues à distance l'une de l'autre, les conducteurs de raccordement (5), coupés à longueur, sont introduits dans le sens d'enfichage du connecteur à ressorts (1) et
que les plaques de matière plastique (2, 3, 4) sont pressées l'une contre l'autre par l'outil de serrage.

2. Jeu de plaques en matière plastique pour l'exécution du procédé selon la revendication 1 avec des plaques intérieures en matière plastique et une paire de plaques extérieures en matière plastique, les plaques intérieures en matière plastique ayant une forme telle que l'un de leurs côtés est prévu pour recevoir des bornes à déplacement d'isolation (6) et des ressorts de contact (7) reliés à ces bornes et formant avec elles une seule pièce, alors que l'autre côté comporte des pièces d'appui (8, 9), extrudées de forme adéquate, qui servent à enfoncer les conducteurs de raccordement (5) dans les bornes à déplacement d'isolation (6)
**caractérisé par le fait**
que les pièces d'appui (8, 9) sont placés aussi bien dans la zone des bornes à déplacement d'isolation (6) disposées dans des logements sur une plaque en matière plastique complémentaire qu'en dehors de la zone des bornes à déplacement d'isolation (6) et que les plaques intérieures en matière plastique (3) comportent plusieurs tenons de pression (10) et logements (11) pour les tenons de pression, alors qu'une plaque extérieure en matière plastique (4) comporte des pièces d'appui identiques (8, 9) et des tenons de pression (10) et l'autre plaque extérieure en matière plastique seulement des logements (11).

3. Plaques en matière plastique selon la revendication 2 pour l'exécution du procédé selon la revendication 1
**caractérisées par le fait**
que les pièces d'appui (9), situés hors de la zone des bornes à déplacement d'isolation (6), enveloppent presque sur leur moitié les conducteurs de raccordement (5).

4. Plaques en matière plastique selon la revendication 2 pour l'exécution du procédé selon la revendication 1
**caractérisées par le fait**
que la surface de pression des pièces d'appui (8), qui se trouvent dans la zone des bornes à déplacement d'isolation (6), est constituée par un léger creux en forme d'auge sur les pièces d'appui (8).
